# EUROPÄISCHE PATENTANMELDUNG

(11) **EP 0 768 175 A1**
(43) Veröffentlichungstag der Anmeldung: **16.04.1997**
(21) Anmeldenummer: 96116174.2
(22) Anmeldetag: 09.10.1996
(51) Int. Cl.: B41F 15/40

(54) **Farbverteilvorrichtung für eine Rotationssiebdruckmaschine**

(30) Priorität: 16.10.1995 DE 19538467
(71) Anmelder: Stork MBK GmbH, 83085 Kiefersfelden (DE)
(72) Erfinder: Wiedauer, Johann, Ing., 6330 Kufstein (AT)
(74) Vertreter: Müller, Frithjof E., Dipl.-Ing.

(57) **Zusammenfassung**

Die Drucksubstanz-Verteilervorrichtung (Farbrohr) für eine Rotationssiebdruckmaschine besteht im wesentlichen aus einem Hauptrohr (1) mit rundem Querschnitt und einem mit geringerem Durchmesser ausgestatteten, parallel dazu angeordnetem, rundem Zusatzrohr (3), das über eine Mehrzahl von achsparallel gleichabständig angeordneten Verbindungskanäle (2) einstückig mit dem Hauptrohrverbunden ist. Das Zusatzrohr (3) dient als Substanzverteilerrohr und ist auf einer den Verbindungskanälen (2) abgewandten außenseitigen Mantelfläche mit einer Vielzahl von Substanzauftragdüsen (8) versehen. Vorteilhafterweise ist das Zusatzrohr (3) außerdem an seinen beiden Enden in stumpfem Anschlußwinkel an das Hauptrohr (1) angeschlossen. Um im Betrieb die direkte Verbindung von Hauptrohr (1) und Zusatzrohr (3) zu unterbrechen, sind im Bereich der Enden des Zusatzrohrs (3) Kugelhähne (4) vorgesehen. Die gesamte Verteilervorrichtung läßt sich bei guter Handhabungs- und Betriebsstabilität gewichtssparend aus dünnwandigen Niro-Rohren fertigen.

Gegenüber bekannten Drucksubstanz-Verteilervorrichtungen bietet die Erfindung den Vorteil preiswerter Herstellbarkeit, geringen Gewichts, insbesondere aber eine leichte Reinigungsmöglichkeit mit weitgehend vollständiger Rückgewinnung von Farbsubstanzresten.

## Beschreibung

Die Erfindung betrifft eine Vorrichtung zum gleichmäßigen Zuführen und Verteilen von Farbe, Paste oder dergleichen Substanzen, im folgenden auch als Auftragssubstanz bezeichnet, in einer Rotatiossiebdruckmaschine.

Die im Idealfall vollkommen homogene gleichmäßige Verteilung von Auftragssubstanzen, insbesondere von Farbe an der Auftragsstelle im Bereich einer Rakel, stellt vor allem bei großen Druckbreiten ein besonderes Problem dar. Zur gleichmäßigen Substanzzuführung sind in verschiedenen Ausführungsvarianten Kanalsysteme mit mehreren Teilungsstufen bekannt, die über mit zunehmender Anzahl fortlaufend enger werdende Verzweigungskanäle miteinander verbunden sind. Beispiele für solche in der Regel drei- oder mehrstufige Verteilervorrichtungen sind in den Druckschriften DE 33 35 252 C2, in der weitgehend inhaltsgleichen älteren Druckschrift DE-OS 23 09 300, sowie in einer neueren Ausführungsvariante in WO94/17927 beschrieben.

Allen bekannten mehrstufigen Kaskadenanordnungen solcher Substanz-Verteilereinrichtungen haftet der grundsätzliche konstruktionsbedingte Nachteil an, daß ein Ausbau und Wechsel dieser Einrichtung bei Maschinenumstellung, insbesondere aber bei der Reinigung relativ schwierig und umständlich ist. Bei Maschinen für den Textildruck, gehen die Wünsche der Kunden zunehmend dahin, Stoffe, Teppiche und dergleichen, nur in kleinen kleineren Mengen, jedoch mit einer wesentlich gesteigerten Vielfalt von Mustern und Farben drucken zu können, was durch moderne EDV-gestützte Bild- und Mustergestaltung geradezu inspiriert wird.

Bei Rotationssiebdruckmaschinen für die genannten Anwendungsgebiete kommt ein besonderes ökologisches Problem hinzu. Bei einem Farb- oder Drucksubstanzwechsel muß in der Regel das sogenannte Farbrohr, also die erwähnte Verteilervorrichtung für die Farbe oder allgemein die Drucksubstanz einerseits gewechselt, andererseits aber möglichst umweltschonend gereinigt bzw. entsorgt werden können. Bei den bisher bekannten Vorrichtungen stellt das Absaugen der Restfarbe aus dem Farbrohr bzw. der Verteilervorrichtung und das gegebenenfalls anschließende Reinigen mittels Reinigungsmitteln ein besonderes Problem dar, und zwar vor allem deshalb, weil die Substanzverteilerkammern bei den bekannten Einrichtungen dieser Art in der Regel zumindest teilweise Polygon - beispielsweise Rechteckquerschnitt mit spitz- oder stumpfwinkelig zulaufenden Kanten, schlitzartige Substanzzuführdüsen und dergleichen aufweisen. Bei den bekannten Vorrichtungen dieser Art ist ein vollständiges Entfernen von Restfarbe (Restsubstanz) durch Absaugen praktisch unmöglich und auch beim Reinigen mit Lösungsmitteln nur mit größerem Aufwand möglich, oftmals nur durch Zerlegen der Substanzverteilervorrichtung selbst.

Der Erfindung liegt damit die Aufgabe zugrunde, eine volumenmäßig kleine, einfach herstellbare, gewichtsmäßig leichte und gut auswechselbare Drucksubstanz-Vefteilervorrlchtung für Rotationssiebdruckmaschinen zu schaffen, die sich preiswert und für unterschiedlichste Druckbreiten herstellen läßt.

Die Erfindung ist bei einer Vorrichtung zum gleichmäßigen Verteilen von Farbe, Paste und dergleichen Substanzen in einer Rotationssiebdruckmaschine erfindungsgemäß gekennzeichnet durch eine sich im wesentlichen über die lichte Länge eines Siebdruckzylinders achsparallel erstreckende Parallelanordnung zweier Rundrohre, von denen das eine mit größerem Druchmesser als Substanzzuführrohr dient und an einem proximalen Ende mit einem Anschluß für eine auf den Strömungswiderstand in der Rohranordnung und/oder den Substanzverbrauch abstimmbare Pumpe und am distalen Ende vorzugsweise mit einem wechselbaren Verschluß versehen ist, während das andere Rundrohr, als Substanzverteilerrohr vorgesehen, einen wesentlich kleineren Durchmesser aufweist, über eine Mehrzahl von achsparallel, gleichabständig angeordnete und orthogonal zur Achse des Hauptrohrs verlaufende Verbindungskanälen einstückig mit dem Substanzzuführrohr verbunden ist und entlang einer den Verbindungskanälen abgekehrten Mantellinie auf im wesentlichen seiner gesamten Länge mit einer Vielzahl von Substanzverteilerdüsen versehen ist.

Im Hinblick auf eine gute Reinigungsmöglichkeit der vorzugsweise aus zumindest inseitig glattem Kunststoffrohrmaterial gefertigten Verteilervorrichtung ist es vorteilhaft, wenn das zu dem Substanzzuführrohr parallel laufende Substanzverteilerrohr an seinen beiden Enden mit Kugelhähnen versehen und nach diesen oder über diese direkt beidseitig an das Substanzzuführrohr angeschlossen ist. Bei dem in den Rotationssiebdruckzylinder eingesetzten Farbrohr sind die Kugelhähne dann geschlossen. Nach Ausbau und zum Absaugen von Restfarbe bzw. zum Reinigen werden die Kugelhähne geöffnet, so daß ein einfaches Durchspülen in der Regel für eine vollständige Reinigung ausreichend ist, wobei betont werden soll, daß in der Regel bereits ein Absaugen der dann wiederverwendbaren Farbe bzw. Auftragssubstanz ausreichend ist. Vorzugsweise münden die beiden Enden des Substanzverteilerrohrs in stumpfem Winkel in das Substanzzuführrohr.

Die Erfindung und vorteilhafte Einzelheiten werden nachfolgend unter Bezug auf die Zeichnung näher erläutert. Es zeigen:
- **Fig. 1**: eine Ansichtsdarstellung der erfindungsgemäßen Drucksubstanz-Verteilervorrichtung, und
- **Fig. 2**: eine vereinfachte Schnittdarstellung zur Verdeutlichung, wie die Substanzverteilervorrichtung innerhalb des zugeordneten perforierten Druckzylinders der Rotationssiebdruckmaschine angeordnet ist.

In Fig. 1 erkennt man ein im Durchmesser im Vergleich zu bekannten Substanzverteilervorrichtungen kleines Hauptrohr, hier als Materialzuführrohr 1 bezeichnet, das an seinem proximalen gekrümmten Ende mit einem Schlauchanschluß 6 zum Anschluß an eine auf den Strömungswiderstand und den Verbrauch von Drucksubstanz abgestimmte Pumpe 7 anschließbar ist. Das Substanzzuführrohr erstreckt sich über im wesentlichen die gesamte lichte axiale Länge eines Siebdruckzylinders 10 und ist an seinem distalen Ende mit einem für eine Innenreinigung leicht entfernbaren Verschlußzapfen 5 versehen.

Das Hauptrohr oder Substanzzuführrohr 1 ist über einen wesentlichen Teil seiner axialen Länge über eine Mehrzahl von kurzen Verbindungskanälen 2 mit einem zum dazu parallel verlaufenden Zusatzrohr, hier als Substanzverteilerrohr 3 bezeichnet, verbunden. Beide Enden des Substanzverteilerrohrs 3 münden außerdem in stumpfem Winkel in das Substanzzuführrohr 1. Diese beiden Mündungen lassen sich durch Jeweils einen Absperrhahn, vorzugsweise einen Kugelhahn 4, verschließen. Das Substanzverteilerrohr 3 ist also, wie für den Fachmann unschwer erkennbar, sowohl über die Verbindungskanäle 2 als auch über die beiden Mündungsenden einstückig mit dem Substanzzuführrohr 1 verbunden. Das Substanzverteilerrohr 3 weist einen wesentlich geringeren Druchmesser auf als das Substanzzuführrohr 1. Entlang einer den Verbindungskanälen 2 abgekehrten außenseitigen Mantellinie weist das Substanzverteilerrohr 3 eine Vielzahlvon gleichabständigen Substanzverteilerdüsen 8 auf, deren gegenseitiger Axialabstand und Durchmesser so bemessen ist, daß eine Substanzauftragslinie mit weitgehend vollkommen gleichmäßigem und einheitlichem Materialauftrag bzw. Substanzaustritt gegeben ist. Die Substanzverteilervorrichtung, hier kurz auch als "Farbrohr" bezeichnet, wird innerhalb des Druckzylinders 10 (siehe Fig. 2) durch zwei Klemmvorrichtungen 9 (Klammern) leicht auswechselbar gehalten.

Gegenüber bekannten Drucksubstanz-Verteilervorrichtungen nach dem Stand der Technik bietet die Erfindung folgende wesentliche Vorteile:
- Die gesamte Verteilervorrichtung kann mit geringem Gewicht aus Kunststoff mit sehr glatten Innenflächen oder dünnwandigen Niro-Rohren hergestellt werden. Dies allein verbessert die Handhabung beim Einbau und Farbwechsel erheblich.
- Die erfindungsgemäße Substanzverteilervorrichtung ermöglicht, wie Versuche gezeigt haben, eine sehr gute gleichmäßige Verteilung der Farbe oder Paste innerhalb eines sehr großen Viskositätsbereichs.
- Da die erfindungsgemäße Substanzverteilervorrichtung ersichtlicherweise für einen großen Bereich von unterschiedlichen Druckbreiten hergestellt werden kann, besteht für den Anwender die wirtschaftlich attraktive Möglichkeit, sich eine Mehrzahl solcher Farbrohre für die unterschiedlichsten Anwendungsmöglichkeiten seiner Siebdruckmaschine kostengünstig bereitzuhalten.
- Die erfindungsgemäße Substanzverteilervorrichtung weist ein vergleichsweise sehr geringes Innenvolumen auf. Die geringe Restfarbmenge kann aufgrund der guten Innenzugänglichkeit des Materialverteilerrohrs 3 bei geöffneten Kugelhähnen 4 weitgehend vollständig zurückgesaugt werden.
- Trotz der sehr einfachen Konstruktion sind die beiden Rohre starr und so fest miteinander verbunden, daß sich eine gute Stabilität sowohl beim Druckvorgang innerhalb der Maschine als auch beim Einbau, Ausbau und Reinigen gewährleisten läßt.

Die neue Substanzverteilervorrichtung bietet aufgrund ihres leichten Einund Ausbaus und ihrer guten Reinigungsmöglichkeit vor allem für Anwender Vorteile, die einen häufigen und schnellen Farbwechsel wünschen, wobei als besonderer ökologischer Vorteil darauf hinzuweisen ist, daß eine weitgehend vollständige Rückgewinnung von Restfarbe problemlos zu gewährleisten ist.

## Patentansprüche

1. Vorrichtung zum gleichmäßigen Zuführen und Verteilen von Farbe, Paste, oder dergleichen Substanzen in einer Rotationssiebdruckmaschine, **gekennzeichnet durch** eine sich im wesentlichen über die lichte Länge eines Siebdruckzylinders (10) achsparallel erstreckende parallele Anordnung zweier Rundrohre (1, 3), von denen das eine Hauptrohr (1) mit größerem Durchmesser als Substanzzuführrohr dient und an einem proximalen Ende mit einem Anschluß (6) für eine auf den Strömungswiderstand in der Rohranordnung und/oder den Materialverbrauch abstimmbare Pumpe (7) versehen ist, während das andere zusätzliche Rundrohr (3), als Verteilerrohr vorgesehen, einen wesentlich kleineren Durchmesser aufweist, über eine Mehrzahl von achsparallel, gleichabständig angeordnete und orthogonal zur Achse des Hauptrohrs (1) verlaufende Verbindungskanälen (2) einstückig mit dem Hauptrohr (1) verbunden ist und entlang einer den Verbindungskanälen (2) abgekehrten Mantellinie auf im wesentlichen seiner gesamten Länge mit einer Vielzahl von gleichabständigen Substanzverteilerdüsen (8) versehen ist.

2. Vorrichtung nach Anspruch 1, **dadurch gekennzeichnet,** daß das Hauptrohr (1) an seinem distalen Ende mit einem wechselbaren Verschluß (5) versehen ist.

3. Vorrichtung nach Anspruch 1, **dadurch gekennzeichnet,** daß das Zusatzrohr (3) an beiden Enden mit Kugelhähnen (4) versehen und über diese direkt und an beiden Enden an das Hauptrohr (1) angeschlossen ist.

4. Vorrichtung nach einem der vorstehenden Ansprüche, **dadurch gekennzeichnet,** daß die Parallelanordnung von Rundrohren im wesentlichen vollständig aus dünnwandigen Niro-Rohren hergestellt ist.

5. Vorrichtung nach einem der Ansprüche 1 bis 3, **dadurch gekennzeichnet,** daß die Parallelanordnung von Rundrohren im wesentlichen vollständig aus Kunststoff hergestellt ist.

6. Vorrichtung nach einem der vorstehenden Ansprüche, **dadurch gekennzeichnet,** daß der Volumeninhalt der gesamten Substanzverteilervorrichtung für Druckbreiten von 1.60 m bis 3.25 m im Bereich von etwa 1.000 bis 2.500 cm³ liegt.

7. Vorrichtung nach einem der vorstehenden Ansprüche, **dadurch gekennzeichnet,** daß die Substanzverteilervorrichtung innerhalb des Siebdruckzylinders (10) am Hauptrohr (1) durch Klammern (9) auswechselbar gehalten ist.
